# EUROPÄISCHE PATENTSCHRIFT

(11) **EP 1 703 831 B1**
(45) Veröffentlichungstag und Bekanntmachung des Hinweises auf die Patenterteilung: **27.01.2010**
(21) Anmeldenummer: 05776131.4
(22) Anmeldetag: 05.08.2005
(51) Int. Cl.: A47K 5/12

(54) **Insbesondere als Dosierpender ausgebildeter Spender und Spendereinheit zum Einsetzen in den Spender**
Dispenser, particulary dosing dispenser and dispensing unit to introduce in the dispenser
Distributeur, notamment distributeur doseur et unité de distribution pour introduir dans le distributeur

(30) Priorität: 05.08.2004 DE 102004038232
(43) Veröffentlichungstag der Anmeldung: 27.09.2006
(73) Patentinhaber: Evonik Stockhausen GmbH, 47805 Krefeld (DE)
(72) Erfinder: ZUR MÜHLEN, Anette, 47803 Krefeld (DE)
(74) Vertreter: Bungartz, Klaus Peter
(86) Internationale Anmeldenummer: PCT/EP2005/053882
(87) Internationale Veröffentlichungsnummer: WO 2006/015973

(56) Entgegenhaltungen:
- EP-A- 1 090 577
- WO-A-03/059524
- US-A- 6 062 425
- US-A1- 2003 071 058

## Beschreibung

Die Erfindung betrifft einen insbesondere als Dosierspender ausgebildeten Spender für eine flüssige, schaumbildende, pastöse oder viskose Substanz, mit einer Spendereinheit, die gebildet ist von einem Vorratsbehälter für eine zu verabreichende Substanz und einer mit dem Vorratsbehälter verbundenen Dosiereinheit, über die die Substanz in definierten Dosen abgebbar ist und mit einem Betätigungsmechanismus, der zur Abgabe der definierten Dosis der Substanz die Dosiereinheit infolge einer aufgebrachten Betätigungskraft zu betätigen vermag, und einem Gehäuse zur Aufnahme der Spendereinheit, wobei die Spendereinheit über eine Reservoirhalterung in dem Gehäuse gehalten ist. Ferner betrifft die Erfindung eines Spendereinheit zum Einsetzen in einen derartigen Spender.

Spender, insbesondere Dosierspender dieser Art sind aus der internationalen Patentanmeldung WO 03/059524 A1 bekannt. Der bekannte Schaumspender weist ein Gehäuse und einen in dem Gehäuse angeordneten Vorratsbehälter auf, wobei das Gehäuse von einer wandbefestigbaren Rückwand und einem an dieser Rückwand schwenkbar gelagerten Schwenkdeckel gebildet ist.

Die Rückwand weist im unteren Bereich eine nach vorne vorspringende Tragplatte auf, die eine Aufnahme für die Dosiereinheit aufweist. Die von der Dosiereinheit und dem Vorratsbehälter gebildete Spendereinheit kann so an der Rückwand gehalten sein, wobei eine Rückhaltekraft notwendig ist, die ein Abkippen des Vorratsbehälters bis zum Verschließen des Schwenkdeckels verhindert. Der Schwenkdeckel ist glockenartig ausgebildet und umschießt nach Verschließen die gesamte Spendereinheit zusammen mit der Rückwand. Die Dosiereinheit ist bei dem bekannten Schaumspender als Schaumpumpe ausgebildet.

Obwohl bei den bekannten Spendern die Spendereinheiten leicht und einfach austauschbar sind, weisen sie doch den Nachteil auf, dass zum einen bis zum Verschließen des Schwenkdeckels der Vorratsbehälter kippen kann, was dazu führt, dass auf die Klemmaufnahme der Dosiereinheit ein vergleichsweise hohes Biegemoment in Folge des Gewichtes der in dem Vorratsbehälter befindlichen Substanz ausgeübt wird, und zum anderen eine Rückhaltekraft notwendig ist, die bis zum Verschließen des Schwenkdeckels die Spendereinheit in Position hält. Hieraus resultiert der weitere Nachteil, dass die Spendereinheit bei nicht sicher verschlossenem Schwenkdeckel wieder herauskippen kann.

Aus der EP-A-1 090 577 ist wiederum ein Spender bekannt, der eine Spendereinheit mit einem Vorratsbehälter für eine zur verabreichende Substanz aufweist. Bei diesem Spender wird der Vorratsbehälter für die Substanz über eine Halterung an der Rückseite unmittelbar mit einer Wand Platte verbunden. Nachteil dieser Ausgestaltung ist die Tatsache, dass zum einen keinen Abdecken des Gehäuses vorhanden ist und zum anderen das Austauschen des Vorratsbehälters aufwändig ist.

Schließlich sind in der US 2003/071058 A1 und der US-A-6 062 425 Spender beschrieben, die ebenfalls eine aufwändig im Gehäuse gehaltene Spendereinheit mit einem Vorratsbehälter für die Substanz aufweisen. Auch hier ist das Nachfüllen der Substanz durch Austausch des Vorratsbehälters aufwändig.

Darüber hinaus sind aus der WO 00/40131, der DE 195 36 739, der DE 42 20 591 und der WO 90/12530 Spender bekannt, bei denen wesentliche Funktionsteile der Dosiereinrichtung im Gehäuse angeordnet sind. Bei diesen Spendern ist keine Spendereinheit vorgesehen, bei der die Dosiereinheit und der Vorratsbehälter eine funktionelle Einheit bilden. Die Anordnung der Dosiereinheit am Vorratsbehälter führt jedoch zu einer deutlich vereinfachten Konstruktion des Gehäuses, ermöglicht eine hygienischere Anwendung und Reinhaltung des Spenders und erleichtert wesentlich den Austausch der Vorratsbehälter.

Bei dem in der DE 195 36 739 offenbarten Spender bildet zwar die Dosiereinheit mit dem Vorratsbehälter eine Funktionseinheit, jedoch erfolgt die zur Abgabe der Dosen notwendige Betätigung durch seitliches Zusammendrücken der Vorratsbehälterwandungen. Hierdurch ist eine Einhand-Bedienung des Spenders der DE 195 36 739 ausgeschlossen. Hinzu kommt, dass die Spendereinheit nur von oben in eine Halterung eingeführt werden kann, was wesentlich aufwendiger und zeitraubender ist als ein einfaches vorderseitiges Einlegen.

Ein weiterer Nachteil des Vorratsbehälters der DE 195 36 739 ist, dass dieser wegen seiner integralen Funktion als Pumpeinheit nicht mit kollabierenden Wandungen versehen werden kann, was zwingend eine Belüftungsmöglichkeit erfordert und somit die dadurch bedingte. Kontaminierungsgefahr des Behälterinhalts nicht wirksam ausgeschlossen werden kann.

Aufgabe der Erfindung ist es daher, einen Spender für Seifen in flüssiger oder geschäumter Konsistenz oder andere Medien zu schaffen, der bei möglichst großer Stabilität leicht und kostengünstig herstellbar und durch einfaches Austauschen des Vorratsbehälters zu befüllen ist.

Eine weitere Aufgabe der Erfindung besteht darin, dass die Spendereinheit möglichst kippsicher im Gehäuse gehalten ist und ein besonders hygienischer Betrieb des Spenders ermöglicht wird.

Diese Aufgabe wird nach der Erfindung dadurch gelöst, dass der Vorratsbehälter einen oberen Volumenbereich, einen unteren Volumenbereich sowie zur Bildung der Reservoirhalterung eine Aufnahme aufweist, wobei die Dosiereinheit am unteren Ende des unteren Volumenbereichs angeordnet ist und die Krafteinleitung der Reservoirhalterung der Spendereinheit zu deren sicheren Lagerung im Gehäuse in einem Bereich zwischen dem Schwerpunkt der bestimmungsgemäß eingebauten und befüllten Spendereinheit und dem oberen Ende des oberen Volumenbereichs angeordnet ist.

Die Erfindung bezieht sich ferner auf die Schaffung einer Spendereinheit für den Einsatz in dem Gehäuse des vorgenannten Spenders. Diese wird durch eine Spendereinheit nach Anspruch 30 bereitgestellt.

Durch die erfindungsgemäße Ausgestaltung des Spenders ist nun die Spendereinheit sicher im Gehäuse gehalten, Sie kann nach wie vor einfach durch einfaches Einstecken oder Einsetzen in die Aufnahme montiert werden und im Ersatzfall wieder entnommen werden. Durch die höher angeordnete Klemmaufnahme ist nun die Momentenverteilung bei außermittiger Anordnung des Vorratsbehälters nun wesentlich günstiger und die auf die Klemmaufnahme wirkenden resultierenden Biegekräfte sind reduziert.

Insbesondere bei Verwendung von Spendereinheiten, deren Wandung aus dünnen, folienartigen Material hergestellt ist, ist die Reduzierung der Biegemomente günstig. So kann ein Knicken der Wandung vermieden werden und selbst dann, wenn das Gehäuse nicht verschlossen ist, etwa infolge eines Defektes des Verschusses oder bei Fehlbedienung, sitzt die Spendereinheit sicher in der Aufnahme. Trotzdem geht der Vorteil der möglichen Einhandbefüllung des Gehäuses mit der Spendereinheit nicht verloren.

Bevorzugt ist die kragenartige Aufnahme als verstärkter Ring ausgebildet, der in der Spendereinheit angeordnet ist. Bei dieser bevorzugten Ausgestaltung ist der Vorratsbehälter einstückig im Blasformverfahren hergestellt. Der untere Volumenbereich ist hier von einem Einschnitt in der Kontur gebildet und weist bevorzugt eine verdickte Wandung auf. Die Reservoirhalterung kann von einer U-förmigen Gabel gebildet sein, in die der untere Volumenbereich einsetzbar ist.

Alternativ zu der oben genannten Ausgestaltung kann der Vorratsbehälter auch zweistückig ausgebildet sein, wobei der obere Volumenbereich über eine Schraubverbindung mit dem unteren Bereich verbunden ist. Der verstärkte Ring der kragenartigen Klemmaufnahme kann in diesem Fall von einem mit einem Innengewinde versehenen Flanschring des oberen Volumenbereichs oder auch des unteren Volumenbereichs, je nachdem an welchem Bauteil das Innengewinde angeordnet ist, gebildet sein.

Eine bevorzugte Ausgestlatung des Spenders weist einen Vorratsbehälter mit einem unteren Volumenbereich und einem oberen Volumenbereich auf, wobei die Dosiereinheit am unteren Ende des unteren Volumenbereichs angeordnet ist und der zur Bildung der Reservoirhalterung zwischen seinem oberen und seinem unteren Ende einen eingezogenen Absatzbereich mit einer in einem Winkel y zur Seitenwandung des Volumenbereichs nach innen abgewinkelten Setzfläche aufweist, sowie das Gehäuse eine korrespondierende Auflagefläche aufweist, auf die die Setzfläche des Absatzbereichs aufsetzbar ist und wobei die Krafteinleitung der Reservoirhalterung auf die Spendereinheit zu deren sicheren Lagerung im Gehäuse im Bereich des Schwerpunktes der bestimmungsgemäß eingebauten und befüllten Spendereinheit vorgesehen ist.

Die weitere Ausgestaltung des erfindungsgemäßen Spenders bietet den zusätzlichen Vorteil, dass im oberen Volumenbereich des Vorratsbehälters ein eingezogener Absatzbereich vorgesehen ist, der auf eine korrespondierende Auflagefläche des Gehäuses aufsetzbar ist. Der eingezogene Absatzbereich wird von einem geradlinigen oder gekrümmten Bereich gebildet, der nach innen eingezogen ist.

Im Falle eines geradlinigen Bereiches kann dieser um einen Winkel y relativ zur Seitenwandung nach innen eingezogen sein, wobei der Winkel y hier von dem Winkel zwischen der virtuellen Verlängerung des Vorratsbehälters nach unten und der geradlinigen Seitenwandung gebildet ist. Die korrespondierende Auflagefläche des Gehäuses weist die negative Form des eingezogenen Absatzbereiches auf. Auch diese Auflagefläche kann wie schon bereits die oben beschriebene kragenartige Klemmaufnahme gabelförmig ausgebildet sein, so dass sie zu beiden Seiten des Vorratsbehälters eine Auflagefläche aufweist, auf die die Setzfläche des nach innen eingezogenen Absatzbereichs aufsetzbar ist.

Der Winkel γ, um den der eingezogene Absatzbereich nach innen angewinkelt ist, beträgt bevorzugt zwischen 10 und 170°. Dies ermöglicht einerseits ein rückstandsfreies Ablaufen des Mediums aus dem Vorratsbehälter und gewährt andererseits eine ausreichend sichere Auflage, wobei kleinere Winkel bevorzugt bei stabileren Materialien des Vorratsbehälters, also insbesondere im Falle eines Kunststoffbehälters bei größeren Wandstärken eingesetzt werden. Die Setzfläche kann als umlaufende Ringfläche ausgebildet sein oder auch nur im Bereich der Seitenwände des Vorratsbehälters, die an die Rückwand des Gehäuses angrenzen. Im Falle runder Flaschen kann auch eine halbrunde Setzfläche vorgesehen sein, gleiches gilt selbstverständlich für elliptische oder sonstige Flaschenformen, wobei die Setzfläche immer an die Flaschenform angepasst sein kann.

Damit der Vorratsbehälter in einer eindeutigen Orientierung in das Gehäuse eingesetzt werden muss, kann die Setzfläche zur Bildung dieser Eindeutigkeit auch nicht rotationssymmetrisch ausgebildet sein, was entweder durch eine entsprechende Formgebung der Setzfläche erzielt wird oder durch beispielsweise einen erhabenen Bereich auf einer der Seiten. Eine entsprechende Formgebung der Auflagefläche gewährleistet, dass diese so ausgestaltete Setzfläche nur in einer Orientierung eingesetzt werden kann. Bevorzugt wird dabei das Gehäuse so gestaltet, dass es nur geschlossen werden kann, wenn die Setzfläche in der richtigen Orientierung auf die Auflagefläche aufgelegt wird, der Vorratsbehälter also so tief wie möglich eingesetzt worden ist.

Grundsätzlich können die Setzfläche und die Auflagefläche beliebig geformt sein, so lange die Stützfunktion erhalten bleibt. Die schließt auch ein, dass entweder die Setzfläche oder die Auflagefläche von einer linienartigen Fläche, also einem in Richtung der gegenüber liegenden Fläche hervorspringenden Rand gebildet ist, der sich auf dieser gegenüber liegenden Fläche abstützt. Der Rand kann ein umlaufender Rand sein, es ist auch eine Punktbelastung möglich, wobei zum Beispiel die Setzfläche oder die Auflagefläche von zwei oder vier hervorspringenden Stützpunkten gebildet sein kann.

Eine weitere bevorzugte Ausgestaltung des Spenders weist eine formschlüssige Verbindung zwischen dem oberen Volumenbereich und dem unteren Volumenbereich mit der Auflagefläche auf, wobei hier zwischen dem oberen Volumenbereich und dem unteren Volumenbereich eine Sicke angeordnet ist, in die der U-förmig ausgebildete Bereich mit der Auflagefläche einschiebbar ist. Bei dieser Ausgestaltung wird die Setzfläche von dem oberen Rand der Sicke gebildet.

Ferner ist es möglich, dass die U-förmige Auflagefläche den eingezogenen Absatzbereich rastend aufnimmt. Dies ist besonders vorteilhaft, da hier nach Überwinden der Eindrückkraft die Spendereinheit selbsttätig in die erforderliche Position gezogen wird. Eine solche Ausgestaltung kann beispielsweise dadurch erreicht werden, dass die U-förmige Öffnung aus Sicht der Rückenplatte zunächst ein sich erweiternden Querschnitt und daran anschließend einen sich wieder geringfügig verengenden Querschnitt aufweist. Das Material der Auflagefläche müsste dann so flexibel gewählt werden, dass bei Einschieben der Spendereinheit die so gebildete Gabel auseinander federn kann und nach Passieren des größten Querschnitts des eingezogenen Absatzbereichs wieder zurück federt. Ein sich vorne wieder erweiternder Querschnitt kann bei dieser Gabel das Einfädeln des eingezogenen Absatzbereichs erleichtern.

Alternativ kann die Auflagefläche auch in Form eines geschlossenen oder nahezu geschlossenen Kreises ausgebildet sein, wobei dann die Spendereinheit von oben durch die Auflagefläche eingesetzt wird. Hierzu muss der Innendurchmesser der Auflagefläche natürlich größer sein als der größte Außendurchmesser des unteren Volumenbereichs, damit der untere Volumenbereich durch die Auflagefläche hindurch geführt werden kann.

Bei allen Ausgestaltungen kann der untere Volumenbereich einen unteren, seitlich abgewandelten zweiten Abschnitt aufweisen, der sich an einen ersten, beispielsweise geradlinigen Abschnitt anschließt. Unterhalb der Verbindung mit dem Gehäuse im Bereich der kragenartigen Klemmaufnahme oder des eingezogenen Absatzbereiches ist der zweite Abschnitt des unteren Volumenbereichs dann bevorzugt um einen relativ zum ersten, geradlinigen Abschnitt um einen Winkel α seitlich abgewinkelt. Dieser Winkel α kann kleiner als 40° sein, bevorzugt ist er jedoch kleiner als 30°. Derartige untere Volumenbereiche lassen sich noch problemlos im Blasformverfahren herstellen, so dass die gesamte Spendereinheit kostengünstig aus einem Material einstückig produziert werden kann, sofern dies gewünscht ist.

Der zweite untere Bereich kann zur Formstabilisierung Versteifungselemente, insbesondere Rippen oder eingeprägte Sicken aufweisen, die sowohl axial auch radial verlaufen können. Der optimale Verlauf ist abhängig von der Anordnung der Stützelemente, die die Spendereinheit im Gehäuse gehalten.

Bevorzugt ist der Betätigungsmechanismus eine Drucktaste. Diese Drucktaste ist schwenkbar an dem Gehäuse gelagert und überträgt eine Druckkraft des Bedieners auf die Dosiereinheit. Diese Dosiereinheit kann eine Düse aufweisen, die durch Betätigung der Druckkraft geöffnet wird, so dass hierdurch eine vordefinierte Dosis der abzugebenden Substanz freigegeben wird. Derartige Düsen und Dosiereinheiten sind allgemein bekannt.

Aus ästhetischen Gründen wird bevorzugt die Drucktaste von einer ebenen Platte gebildet sein, die im Wesentlichen in der Ebene der Gehäusevorderseite angeordnet ist. Sie kann um einen kleinen Winkel hierzu angestellt sein oder auch leicht aus der Gehäuseebene hervorspringen. Die Drucktaste ist schwenkbar mit dem Gehäuse verbunden und kann an ihrem hinteren Ende einen Betätigungsdorn aufweisen, der die aufgebrachte Druckkraft auf die Dosiereinheit überträgt.

Um eine sichere und angenehme Funktion der Dosierung zu gewährleisten, sollte die Kontaktfläche der Drucktaste relativ zur Kontaktfläche der Dosiereinheit um einen Winkel geneigt sein, der kleiner als 90° ist. Dies bedeutet, dass während der Betätigungsbewegung die Kontaktfläche der Drucktaste auf der Kontaktfläche der Dosiereinheit abgleitet, jedoch die Kontaktfläche der Dosiereinheit bewegt wird. Auf diese Weise ergeben sich größere Betätigungswege und eine günstigere Kraftübertragung, insbesondere eine Abschwächung der Kontaktkraft bei sehr grober Betätigung. Dies macht den Spender unanfälliger gegen Beschädigung in Folge dieser groben Betätigung.

Bei einer besonders bevorzugten Ausgestaltung ist die Drucktaste in das Gehäuse integriert und wird insbesondere von dem Gehäuse selbst gebildet, In diesem Fall kann das Gehäuse schwenkbar an einem an der Wand montierten Basisteil befestigt sein und sich im unteren Bereich mit der Kontaktfläche gegen die Dosiereinheit abstützen. Eine Feder verbindet hier dann bevorzugt das Basisteil mit dem schwenkbaren Deckelteil, um zu verhindern, dass Benutzer ungewollt den Deckel aufschwenken können und zum Beispiel die Spendereinheit entnehmen können. Gleichzeitig sorgt die Feder für eine Rückstellung der von dem Deckelteil gebildeten Drucktaste.

Der untere Volumenbereich kann auch einen flüssigkeitsdichten Kanal zwischen der Dosiereinheit und dem Vorratsbehälter bilden. In diesem Fall ist der untere Volumenbereich in Form eines Schlauches mit konstantem oder sich verengendem Querschnitt ausgebildet. Dieser Schlauch kann formstabil oder auch flexibel gehalten sein. Es muss natürlich sichergestellt sein, dass die Dosiereinheit lagestabil im Spender gehalten ist, das heißt gegebenenfalls muss eine spezielle Halterung für die Dosiereinheit vorgesehen werden, die etwa mit dem Basisteil verbunden ist.

Alternativ kann die Halterung für die Dosiereinheit natürlich auch mit einem oberen Teil der Spendereinheit verbunden sein. Dies kann über Stege oder sich in Richtung der Dosiereinheit fortsetzende Befestigungsplatten erfolgen. Der untere Volumenbereich kann zumindest abschnittsweise mit einem ziehharmonikaartig ausgebildeten Wandbereich ausgebildet sein, was die Montage vereinfacht.

Ein Ausführungsbeispiel der Erfindung kann so ein steg- oder röhrenförmiges Distanzstück aufweisen, das den Dosieranschluss mit dem oberen Volumenbereich verbindet. Durch das Distanzstück hindurch oder seitlich neben dem Distanzstück kann der untere Volumenbereich als flexibler Schlauch mit beispielsweise Ziehharmonikaartig ausgebildeter Wand angeordnet sein.

An das Distanzstück ist die Dosiereinheit angebracht, so dass die Lage der Dosiereinheit von dem Distanzstück vorgegeben ist. Diese Ausgestaltung ermöglicht es nach wie vor, dass im Falle eines Wlederbefülleris die gesamte Spendereinheit ausgetauscht werden kann. Dies wird derzeit bevorzugt, da die Dosiereinheiten als Verbrauchsmaterial angesehen werden. Sollte dagegen eine Dosiereinheit Verwendung finden, die nicht ausgetauscht werden kann, könnte auch das Distanzstück mit dem Gehäuse selbst verbunden sein, so dass ausschließlich der obere Volumenbereich entweder zusammen mit dem unteren Volumenbereich oder auch ohne diesen ausgetauscht werden kann.

Die zuvor beschriebenen Spender werden zum Beispiel als Schaumspender verwendet. In diesem Fall ist die Dosiereinheit eine Dosierpumpe, die eine flüssige Substanz in dem Vorratsbehälter durch die Betätigungsbewegung aufzuschäumen vermag. Die Dosierpumpe ist in der Regel eine mechanische Pumpe. Um ein Wegfedern des unteren Volumenbereichs bei Anwenden der Druckkraft in Richtung der Wand zu vermeiden, kann das Gehäuse im unteren Bereich eine Druckstütze aufweisen, gegen die sich der untere Volumenbereich abzustützen vermag. Diese Ausgestaltung ist insbesondere dann interessant, wenn die Verbindung der Spendereinheit mit dem Gehäuse im oberen Beriech der Spendereinheit vorgenommen ist, eine Druckkraft also ein vergleichsweise großes Moment auf die Spendereinheit aufbringt.

Die Druckstütze kann zumindest abschnittsweise die Negativform der Außenkontur des unteren Volumenbereichs aufweisen, so dass die flächig an dem unteren Volumenbereich anzuliegen vermag. Dieses Anliegen kann dauerhaft sein oder auch nur im Falle des Aufbringens einer Druckkraft erfolgen. Ein dauerhaftes Anliegen kommt zum Beispiel in Betracht, wenn über die Setz- und Auflagefläche die Spendereinheit im oberen Bereich gehalten ist und der untere Volumenbereich vergleichsweise flexibel ist. In diesem Fall wird sich der untere Volumenbereich nach Einsetzen der Spendereinheit selbsttätig an die Druckstütze anlegen.

Ist das Material des unteren Volumenbereichs so flexibel, dass das Risiko besteht, dass der untere Volumenbereich in Folge der Druckkraft gestaucht wird, kann die Druckstütze bis zur Dosiereinheit geführt sein, sie kann sogar mit einem vorderen Ende die Dosiereinheit, zum Beispiel über eine U-förmige Gabelaufnahme, halten.

Weitere Merkmale und Vorteile der Erfindung ergeben sich aus den Unteransprüchen und aus der nachfolgenden Beschreibung bevorzugter Ausführungsbeispiele anhand der Zeichnungen.

In den Zeichnungen zeigt:
- Fig. 1: eine Seitenansicht einer ersten Ausführung eines Spenders im Schnitt,
- Fig. 2: eine Draufsicht auf die Klemmaufnahme des Spenders aus Figur 1,
- Fig. 3: eine Seitenansicht einer weiteren Ausgestaltung eines Spenders und
- Fig. 4: eine Seitenansicht einer dritten Ausgestaltung eines Spenders.

In Figur 1 ist ein Spender mit einem Gehäuse 1 dargestellt. Das Gehäuse 1 weist eine Rückwand und einen mit der Rückwand im oberen Bereich schwenkbar verbundenen, in der Abbildung gestrichelt dargestellten Deckel auf. In dem Gehäuse 1 ist ein Vorratsbehälter 2 aufgenommen, der zum Beispiel eine flüssige Seife oder ähnliches enthält.

Die Flüssigkeit wird über eine Dosiereinheit 3 an den Benutzer abgegeben, wobei im gezeigten Beispiel die Dosiereinheit 3 eine handelsübliche Schaumpumpe ist, über die die Flüssigkeit aufgeschäumt wird. Zur Betätigung weist der Spender eine Drucktaste 8 auf, die schwenkbar an dem Deckel angeordnet ist und sich mit ihrer Innenseite auf der Dosiereinheit 3 bei Anwenden einer Druckkraft abstützt.

Der Vorratsbehälter 2 ist zweigeteilt in einen oberen Volumenbereich 2', der den wesentlichen Teil der Flüssigkeit enthält, und einen darunter angeordneten unteren Volumenbereich 2", der die Dosiereinheit 3 mit dem Volumenbereich 2' derart verbindet, dass die Drucktaste 8 auf das Betätigungselement der Dosiereinheit 3 wirkt. Hierzu ist der untere Teil des unteren Volumenbereichs 2" um einen Winkel α relativ zum oberen Bereich abgewinkelt.

Im Übergangsbereich zwischen dem Volumenbereich 2' und dem unteren Volumenbereich 2" ist der Vorratsbehälter mit dem Gehäuse verbunden. Hierzu ist der Endbereich des unteren Volumenbereichs 2" mit einer kragenartigen Klemmaufnahme 6 ausgebildet, die in eine Reservoirhaltung 5 klemmend eingesetzt ist. Die Reservoirhaltung 5 ist im Wesentlichen eine gabelartige Aufnahme, in die die kragenartige Klemmaufnahme 6 eingesteckt werden kann.

Figur 2 zeigt den Bereich der Reservoirhaltung 5 in einer Detailansicht. Die Gabel ist im vorderen Bereich etwas geschlossen, so dass sie die kragenartigen Klemmaufnahme 6 rastend zu umfassen vermag. Im oberen und unteren Bereich ist in Figur 2 jeweils eine Halterung für die schwenkbare Lagerung der Drucktaste 8 dargestellt.

Figur 3 zeigt eine weitere Ausgestaltung der Erfindung. Der Vorratsbehälter 2 weist hier einen eingezogenen Absatzbereich 9 auf, über den der Vorratsbehälter 2 an dem Gehäuse 1 befestigt werden kann. Das Gehäuse 1 weist hierzu im Bereich des eingezogenen Absatzbereichs 9 einen zusätzlichen Lagerring mit einer Auflagefläche 10 auf. Der obere Volumenbereich 2' ist mit einer Setzfläche versehen, die von dem oberen Rand des eingezogenen Absatzbereichs 9 gebildet ist. Hierzu ist die Wandung des oberen Volumenbereichs 2' um einen Winkel γ nach innen abgewinkelt.

Der Vorratsbehälter 2 kann aus einem Stück im Blasformverfahren hergestellt sein. Durch die Formgebung im Bereich des eingezogenen Absatzbereichs 9 ist eine hinreichende Formstabilität gewährleistet. Im unteren Bereich erweitert sich der Querschnitt des Vorratsbehälters 2 wieder, um das maximale Volumen auszunutzen. Diese Ausgestaltung hat insbesondere den Vorteil, dass die Krafteinleitung nicht im unteren Bereich erfolgt sondern in etwa im Bereich des Schwerpunktes. Dies führt zu einer sicheren Lagerung ohne Belastung durch ein zu großes Kippmoment, so dass auch bei geöffnetem Gehäuse 1 ein sicherer Halt des Vorratsbehälter 2 gewährleistet ist.

In dem in Figur 3 gezeigten.Ausführungsbeispiel ist der vordere Bereich des Gehäuses vollständig als Schwenkdeckel ausgebildet, der auch die Funktion der Drucktaste 8 übernimmt. Hierzu stützt sich die Dosiereinheit 3 mit dem Betätigungskopf auf der Innenseite des unteren Teils des Schwenkdeckels ab. Eine mit dem Gehäuse verbundene Feder, hier nur schematisch dargestellt, verhindert ein ungewolltes Aufklappen des Gehäuses durch Unbefugte und stellt den die Drucktaste 8 bildenden unteren Teil des Schwenkdeckels gegen die Dosiereinheit 3 an.

Der eingezogene Absatzbereich 9 kann auch eine Rastmöglichkeit für den Vorratsbehälter 2 aufweisen. Hierzu könnte zum Beispiel der Vorratsbehälter 2 einen seitlich hervorspringenden Wulst aufweisen, der in eine Nut der Auflagefläche eingedrückt werden kann. Dies hält den Vorratsbehälter zusätzlich fest und kann durch ein hörbares Klicken dem Nachfüller zeigen, dass der Vorratsbehälter vollständig und richtig eingesetzt ist.

Figur 4 zeigt eine dritte Ausgestaltung eines Spenders. Hier ist die Drucktaste 8 wie in der oben unter Figur 2 dargestellten Ausführungsform von dem Gehäuse 1 gebildet. Allerdings ist hier keine Rückstellfeder vorgesehen sondern es wird die federnde Wirkung des Vorratsbehälters 2 genutzt, um die Drucktaste 8 zurückzustellen. Ansonsten unterscheidet sich diese Ausgestaltung nicht von der der in Figur 3 dargestellten Variante.

### Bezugszeichenliste:

- 1: Gehäuse
- 2: Vorratsbehälter
- 2': Oberer Volumenbereich
- 2": Unterer Volumenbereich
- 3: Dosiereinheit
- 4: Betätigungsmechanismus
- 5: Reservoirhalterung
- 6: Klemmaufnahme
- 7: Aufnahme
- 8: Drucktaste
- 9: Eingezogener Absatzbereich
- 10: Auflagefläche

## Patentansprüche

1. Insbesondere als Dosierspender ausgebileter Spender, für eine flüssige, schaumbildende, pastöse oder viskose Substanz, mit
• einer Spendereinheit, die gebildet ist von einem Vorratsbehälter (2) für eine zu verabreichende Substanz und einer mit dem Vorratsbehälter (2) verbundenen Dosiereinheit (3), über die die Substanz in definierten Dosen abgebbar ist und mit einem Betätigungsmechanismus (4), der zur Abgabe der definierten Dosis der Substanz die Dosiereinheit (3) infolge einer aufgebrachten Betätigungskraft zu betätigen vermag, und
• einem Gehäuse (1) zur Aufnahme der Spendereinheit,
wobei die Spendereinheit über eine Reservoirhalterung (5) in dem Gehäuse (1) gehalten ist, **dadurch gekennzeichnet, dass**
der Vorratsbehälter (2) einen oberen Volumenbereich (2'), einen unteren Volumenbereich (2") sowie zur Bildung der Reservoirhalterung (5) eine Aufnahme in Form einer kragenartigen Klemmaufnahme (6) oder eines eingezogenen Absatzbereichs (9) mit einer abgewinkelten Setzfläche aufweist, wobei
• die Dosiereinheit (3) am unteren Ende des unteren Volumenbereichs (2") angeordnet ist und
• die Krafteinleitung der Reservoirhalterung (5) der Spendereinheit zu deren sicheren Lagerung im Gehäuse (1) in einem Bereich zwischen dem Schwerpunkt der bestimmungsgemäß eingebauten und befüllten Spendereinheit und dem oberen Ende des oberen Volumenbereichs (2') angeordnet ist.

2. Spender nach Anspruch 1, **dadurch gekennzeichnet, dass** die Aufnahme des Vorratsbehälters (2) eine kragenartige Klemmaufnahme (6) ist, die als verstärkter Ring ausgebildet ist und zur Bildung der Reservoirhalterung (5) in eine Aufnahme (7) des Gehäuses (1) eingesteckt ist.

3. Spender nach dem vorhergehenden Anspruch, **dadurch gekennzeichnet, dass** der obere Volumenbereich (2') und der untere Volumenbereich (2") über eine Schraubverbindung miteinander verbunden sind und der verstärkte Ring der kragenartigen Klemmaufnahme (6) von einen mit einem Innengewinde versehenen Flanschring des oberen Volumenbereichs (2') oder des unteren Volumenbereichs (2") gebildet ist.

4. Spender nach Anspruch 1, **dadurch gekennzeichnet, dass** die Aufnahme ein eingezogener Absatzbereich (9) mit abgewinkelter Setzfläche ist, der zwischen dem unteren Volumenbereich (2") und dem oberen Volumenbereich (2') zur Bildung der Aufnahme des Vorratsbehälters (2) mit der, in einem Winkel y zur Seitenwandung des Volumenbereichs (2') nach innen abgewinkelten Setzfläche angeordnet ist, wobei das Gehäuse (1) zur Bildung einer Vorratsbehälterhalterung nach unten aufeinander zulaufende Auflageflächen (10) aufweist, auf die die Setzfläche des Absatzbereichs (9) aufsetzbar ist.

5. Spender nach dem vorhergehenden Anspruch, **dadurch gekennzeichnet, dass** die Größe des Winkels y zwischen 10° und 170° beträgt.

6. Spender nach einem der beiden vorhergehenden Ansprüche, **dadurch gekennzeichnet, dass** die Setzfläche umlaufend als Ringfläche ausgebildet ist.

7. Spender nach dem vorhergehenden Anspruch, **dadurch gekennzeichnet, dass** die Reservoirhalterung derart ausgebildet ist, dass die Spendereinheit nur in einer Position in das Gehäuse einsetzbar ist. ,

8. Spender nach einem der Ansprüche 4 bis 7, **dadurch gekennzeichnet, dass** die Setzfläche und die Auflagefläche (10) über eine Nut-/Federverbindung rastend und lösbar miteinander verbindbar sind.

9. Spender nach einem der Ansprüche 4 bis 8, **dadurch gekennzeichnet, dass** die Setzfläche und die Auflagefläche (10) ebene Flächen sind.

10. Spender nach einem der Ansprüche 4 bis 8, **dadurch gekennzeichnet, dass** die Setzfläche und die Auflagefläche (10) gewölbte Flächen sind.

11. Spender nach einem der Ansprüche 4 bis 10, **dadurch gekennzeichnet, dass** die Auflagefläche (10) die Oberseite eines U-förmig ausgebildeten Bereichs des Gehäuses ist, der den oberen Volumenbereich (2') zu umgreifen vermag.

12. Spender nach dem vorhergehenden Anspruch, **dadurch gekennzeichnet, dass** zwischen dem oberen Volumenbereich (2') und dem unteren Volumenbereich (2") eine Sicke angeordnet ist, deren oberer Rand die Setzfläche bildet und in die der U-förmig ausgebildete Bereich mit der Auflagefläche (10) einschiebbar ist.

13. Spender nach einem der beiden vorhergehenden Ansprüche, **dadurch gekennzeichnet, dass** die U-förmige Auflagefläche biegsam und derart ausgebildet ist, dass die U-förmige Öffnung zunächst einen sich erweiternden Querschnitt and daran anschließend an ihrem Ende einen sich wieder geringfügig verengenden Querschnitt aufweist, so dass der untere Volumenbereich (2") federnd in die U-förmige Auflagefläche einsetzbar ist.

14. Spender nach einem der Ansprüche 4 bis 10, **dadurch gekennzeichnet, dass** die Auflagefläche (10) kreisförmig ausgebildet ist, wobei der Innendurchmesser kleiner ist als der größte Außendurchmesser des unteren Volumenbereichs (2"), so dass der untere Volumenbereich (2") durch die Auflagefläche (10) hindurch steckbar ist.

15. Spender nach einem der vorhergehenden Ansprüche, **dadurch gekennzeichnet, dass** sich der untere Volumenbereich (2") auf der Seite des oberen Volumenbereichs (2') zunächst mit einem ersten Abschnitt gerade nach unten erstreckt und einen dem oberen Volumenbereich (2') abgewandten zweiten Abschnitt aufweist, der relativ zum ersten Abschnitt um einen Winkel α seitlich abgewinkelt ist.

16. Spender nach dem vorhergehenden Anspruch, **dadurch gekennzeichnet, dass** der Winkel α kleiner als 40°, insbesondere kleiner als 30° ist.

17. Spender nach einem der beiden vorhergehenden Ansprüche, **dadurch gekennzeichnet, dass** der zweite Abschnitt zur Bildung einer Formstabilisierung Versteifungselemente , insbesondere in Form von Rippen oder eingeprägten Sicken, aufweist.

18. Spender nach einem der vorhergehenden Ansprüche, **dadurch gekennzeichnet, dass** der Betätigungsmechanismus (4) eine Drucktaste (8) umfasst, die schwenkbar an dem Gehäuse (1) gelagert ist und eine Druckkraft auf die Dosiereinheit (3) zu übertragen vermag, wobei die Dosiereinheit (3) eine infolge der Druckkraft betätigbare Düse aufweist, die bei Betätigung die definierte Dosis der Substanz anzugeben vermag.

19. Spender nach dem vorhergehenden Anspruch, **dadurch gekennzeichnet, dass** die Drucktaste (8) von einer ebenen Platte und einem auf der der Dosiereinheit (3) zugewandten Seite angeordneten und mit der Platte verbundenen Kraftübertragungsmittel in Form eines Betätigungsdorns gebildet ist, der auf die Dosiereinheit (3) wirkt.

20. Spender nach Anspruch 18, **dadurch gekennzeichnet, dass** die Drucktaste (8) von einer ebenen Platte gebildet ist, deren, der Dosiereinheit (3) zugewandte Kontaktfläche relativ zur Kontaktfläche der Dosiereinheit (3) um einen Winkel geneigt ist, der kleiner als 90° ist.

21. Spender nach einem der Ansprüche 18 bis 20, **dadurch gekennzeichnet, dass** das Gehäuse (1) einen an einer Wand montierbaren Basisteil und einen an dem Basisteil zum Befüllen schwenkbaren Deckelteil umfaßt, wobei der Deckelteil die Drucktaste (8) bildet.

22. Spender nach einem der vorhergehenden Ansprüche, **dadurch gekennzeichnet, dass** der untere Volumenbereich (2") von einem flüssigkeitsdichten Kanal zwischen der Dosiereinheit (3) und dem übrigen Teil des Vorratsbehälter (2) gebildet ist.

23. Spender nach dem vorhergehenden Anspruch, **dadurch gekennzeichnet, dass** der untere Volumenbereich (2") zumindest abschnittsweise, insbesondere in einem gekrümmten Abschnitt einen ziehharmonikaartig ausgebildeten Wandbereich aufweist.

24. Spender nach Anspruch 22, **dadurch gekennzeichnet, dass** der untere Volumenbereich (2") als flexibler Schlauch ausgebildet ist.

25. Spender nach dem vorhergehenden Anspruch, **dadurch gekennzeichnet, dass** ein steg- oder röhrenförmiges Distanzstück vorgesehen ist, dass das der kragenartigen Klemmaufnahme zugewandte Ende des unteren Volumenbereichs (2") mit dem oberen Volumenbereich (2') verbindet.

26. Spender nach einem der vorhergehenden Ansprüche, **dadurch gekennzeichnet, dass** er als Schaumspender ausgebildet ist, wobei die Dosiereinheit (3) als Dosierpumpe ausgebildet ist und die flüssige Substanz in dem Vorratsbehälter (2) durch die Betätigungsbewegung vor Abgabe in der definierten Dosis aufzuschäumen vermag.

27. Spender nach dem vorhergehenden Anspruch, **dadurch gekennzeichnet, dass** die Dosierpumpe eine mechanische Pumpe ist.

28. Spender nach einem der vorhergehenden Ansprüche, **dadurch gekennzeichnet, dass** das Gehäuse (1) im unteren Bereich eine Druckstütze aufweist, auf die sich der untere Volumenbereich (2") bei Anwenden einer Druckkraft auf die Dosiereinheit abzustützen vermag.

29. Spender nach dem vorhergehenden Anspruch, **dadurch gekennzeichnet, dass** die Druckstütze zumindest abschnittsweise an einer äußeren Mantelfläche des unteren Volumenbereich (2") flächig anliegt.

30. Spendereinheit zum Einsetzen in ein Gehäuse eines Spenders nach Anspruch 1, wobei
• die Spendereinheit von einem Vorratsbehälter (2) für eine zu verabreichende Substanz und einer mit dem Vorratsbehälter (2) verbundenen Dosiereinheit (3) gebildet ist, über die die Substanz in definierten Dosen abgebbar ist und einen Betätigungsmechanismus (4) aufweist, der zur Abgabe der definierten Dosis der Substanz die Dosiereinheit (3) infolge einer aufgebrachten Betätigungskraft zu betätigen vermag, und
• der Vorratsbehälter (2) einen oberen Volumenbereich (2'), einen unteren Volumenbereich (2") sowie zur Bildung einer Reservoirhalterung (5) mit dem Gehäuse des Spenders eine Aufnahme in Form einer kragenartigen Klemmaufnahme (6) oder eines eingezogenen Absatzbereichs (9) mit einer abgewinkelten Setzfläche aufweist, wobei die Dosiereinheit (3) am unteren Ende des unteren Volumenbereichs (2") angeordnet ist, **dadurch gekennzeichnet, dass**
zur sicheren Lagerung der befüllten Spendereinheit im Gehäuse des Spenders die Aufnahme des Vorratsbehälters (2) in einem Bereich zwischen dem Schwerpunkt der bestimmungsgemäß eingebauten und befüllten Spendereinheit und dem oberen Ende des oberen Volumenbereichs (2') vorgesehen ist.

31. Spendereinheit nach Anspruch 30, **dadurch gekennzeichnet, dass** die Aufnahme als kragenartige Klemmaufnahme (6) mit einem verstärktem Ring ausgebildet ist, der in eine Aufnahme des Gehäuses (1) einsteckbar ist.

32. Spendereinheit nach Anspruch 30 zum Einsetzen in einen Spender nach Anspruch 4, **dadurch gekennzeichnet, dass**, die Aufnahme von einem eingezogenen Absatzbereich (9) des oberen Volumenbereichs (2') gebildet ist, der zur Bildung der Reservoirhalterung (5) im oberen Volumenbereich (2'), zwischen seinem oberen und seinem unteren Ende, angeordnet ist und eine Setzfläche aufweist, die mit einem Winkel γ zur Seitenwandung des Volumenbereichs (2') nach innen abgewinkelt ist und zum Zusammenwirken mit einer in dem Gehäuse des Spenders (1) vorgesehenen, hierzu in der Neigung korrespondierenden Auflagefläche (10) bestimmt ist.

## Claims

1. Dispenser in particular as a metering dispenser for a liquid, foaming, pasty or viscous substance, comprising
- a dispenser unit formed by a storage container (2) for a substance to be administered and a metering unit (3) connected with the storage container (2), via which the substance can be dispensed in defined doses, and with an activation mechanism (4) which can activate the metering unit (3) by an applied activation force to emit the defined dose of substance and
- a housing (1) to hold the dispenser unit,
where the dispenser unit is held via a reservoir holder (5) in the housing (1),
**characterised in that**
the storage container (2) has an upper volume area (2'), a lower volume area (2") and to form the reservoir holder (5) a holder formed by a collar-like clamping holder (6) or in form of a constricted shoulder area (9) with an angled setting surface, where
- the metering unit (3) is arranged at the lower end of the lower volume area (2") and
- the force exerted by the reservoir holder (5) on the dispenser unit for its secure mounting in the housing (1) is applied in an area between the centre of gravity of the properly installed and filled dispenser unit and the upper end of the upper volume area (2').

2. Dispenser according to claims 1, **characterised in that** the holder for the storage container is formed as a collar-Like clamping holder (6) which is shaped as a reinforced ring and as to form the reservoir holder (5) is inserted in a support (7) of the housing (1).

3. Dispenser according to the previous claim **characterised in that** the upper volume area (2') and the lower volume area (2") are connected together via a screw connection and the reinforced ring of the collar-like clamping holder (6) is formed by a flange ring with an internal thread on the upper volume area (2') or lower volume area (2").

4. Dispenser according to the claim 1 **characterised in that** the holder is formed by a constricted shoulder area (9) with an angled setting surface, which is located between the lower end of the lower volume area (2") and the upper volume area (2') as to form a support for the storage container (2) by the setting surface angled inwards at an angle γ to the side wall of the upper volume area (2'), where the housing (1) has so as to form a holder for the storage container support surfaces (10) approaching in the Lower direction and on which the setting surface of the shoulder area (9) can be placed.

5. Dispenser according to the previous claim **characterised in that** the angle γ is between 10° and 170°.

6. Dispenser according to one of the two preceding claims **characterised in that** the support surface is formed as a peripheral ring surface.

7. Dispenser according to the previous claim **characterised in that** the reservoir holder is formed such that the dispenser unit can be inserted in the housing in only one Position.

8. Dispenser according to any of claims 4 to 7, **characterised in that** the setting surface and support surface (10) can be connected together locking and detachably by a groove and spring connection.

9. Dispenser according to any of claims 4 to 8 **characterised in that** the setting surface and the support surface (10) are flat surfaces.

10. Dispenser according to any of claims 4 to 8 **characterised in that** the setting surface and the support surface (10) are curved surfaces.

11. Dispenser according to any of claims 4 to 10 **characterised in that** the support surface (10) is the top of a U-shaped area of the housing which can surround the upper volume area (2').

12. Dispenser according to the preceding claim **characterised in that** between the upper volume area (2') and the lower volume area (2") is arranged a bead, the upper edge of which forms the setting surface and into which can be inserted the U-shaped area with the support surface (10).

13. Dispenser according to any of the two previous claims **characterised in that** the U-shaped support surface is formed flexible such that the U-shaped opening first has an expanding cross-section and then at its end a cross-section again tapering slightly so that the lower volume area (2") can be inserted sprung in the U-shaped support surface.

14. Dispenser according to any of claims 4 to 10 **characterised in that** the support surface (10) is formed circular, where the inner diameter is smaller than the greatest outer diameter of the Lower volume area (2") except the lower volume area (2") can be pushed through the support surface (10).

15. Dispenser according to any of the preceding claims **characterised in that** the Lower volume area (2") on the side of the upper volume area (2') first extends with straight dawn a first section and has a second section away from the upper volume area (2') which is angled to the side by an angle α relative to the first section.

16. Dispenser according to the preceding claim **characterised in that** the angle α is less than 40°, in particular less than 30°.

17. Dispenser according to any of the two previous claims **characterised in that** the second section for form stabilisation has reinforcing elements in particular in the form of ribs or embossed beads.

18. Dispenser according to any of the preceding claims **characterised in that** the activation mechanism (4) comprises a push button (8) which is mounted swivellable on the housing (1) and can transmit a pressure force to the metering unit (3), where the metering unit (3) has a nozzle activatable under pressure which when activated allows the defined dose of the substance to be output.

19. Dispenser according to the preceding claim **characterised in that** the push button (8) is formed by a flat plate and a force transfer means arranged on the side facing the metering unit (3) and connected with the plate in the form of a control pin which acts on the metering unit (3).

20. Dispenser according to claim 18 **characterised in that** the push button (8) is formed by a flat plate, the contact surface of which facing the metering unit (3) is angled relative to the contact surface of the metering unit by an angle β which is less than 90°.

21. Dispenser according to one of the claims 18 to 20 **characterised in that** the housing (1) comprises a base part which can be mounted on a wall and a cover part swivellable on the base part for filling, where the cover part forms the push button (8).

22. Dispenser according to any of the preceding claims **characterised in that** the lower volume area (2") forms a fluid-tight channel between the metering unit (3) and the remaining part of the storage container (2).

23. Dispenser according to the preceding claim **characterised in that** the Lower volume area (2") has at Least in sections, in particular in a curved section, a concertina-Like wall area.

24. Dispenser according to claim 22 **characterised in that** the lower volume area (2") is formed as a flexible hose.

25. Dispenser according to the preceding claims **characterised in that** a web-Like or tubular spacer is provided that connects the end facing the metering connection (6) of the Lower volume area (2") with the upper volume area (2').

26. Dispenser according to any of the preceding claims **characterised in that** it is formed as a foams dispenser where the metering unit (3) is formed as a metering pump and the liquid substance in the storage container (2) can be foamed by activation movement before output in the defined dose.

27. Dispenser according to the preceding claim **characterised in that** the metering pump is a mechanical pump.

28. Dispenser according to any of the preceding claims **characterised in that** the housing (1) in the lower area has a pressure support on which the lower volume area (2") can rest when a pressure force is exerted on the metering unit.

29. Dispenser according to the previous claim **characterised in that** the pressure support Lies at Least partially on an outer casing surface of the lower volume area (2") over a wide surface.

30. Dispenser unit for use in a housing of a dispenser according to claim 1 wherein
- the dispenser unit is formed by a storage container (2) for a substance to be administered and a metering unit (3) connected with the storage container (2) via which the substance can be emitted in defined doses and with an activation mechanism (4) which can activate the metering unit (3) to emit a defined dose of the substance by an applied activation force and
- the storage container (2) has an upper volume area (2'), a lower volume area (2") and to form a reservoir holder (5) with the housing of the dispenser a holder formed as a collar-like clamping holder (6) or in form of a constricted shoulder area (9) with an angled setting surface, wherein the metering unit (3) is arranged at the lower end of the lower volume area (2") **characterised in that**
for the sake of a secure mounting of the filled dispenser unit in the housing of the dispenser the holder for holding the storage container (2) is provided in an area between the centre of gravity of the property mounted and filled dispenser unit and the upper end of the upper volume area (2').

31. Dispenser unit according to claim 30 **characterised in that** the holder is shaped as a collar-like clamping holder (6) comprising a reinforced ring, to be inserted into a support of the housing (1).

32. Dispenser unit according to claim 30 for inserting into a dispenser according to claim 4 **characterised in that** the holder is formed by a constricted shoulder area (9) of the upper volume area (2') which is located between its upper and lower end of the upper volume area (2') so as to form the reservoir holder (5) within the upper volume area (2') and the holder comprises a setting surface angled inwards at an angle γ to the side wall of the upper volume area (2') and which is intended to co-operate with a support surface (10) corresponding to this and provided in the housing of the dispenser (1).

## Revendications

1. Distributeur, conçu en particulier comme un distributeur-doseur, pour une substance liquide et mousseuse, pâteuse ou visqueuse, avec
- une unité de distribution, formée par un récipient de stockage (2) pour une substance à distribuer, et par une unité de dosage (3) reliée au récipient de stockage (2), par laquelle la substance peut être distribuée par doses définies, et avec un mécanisme d'actionnement (4), capable d'actionner l'unité de dosage (3) suite à l'exercice d'une force d'actionnement, en vue de la distribution de la dose définie de substance, et
- un boîtier (1) pour l'admission de l'unité de distribution,
dans lequel l'unité de distribution est maintenue dans le boîtier (1) par un support de réservoir (5), **caractérisé en ce que**
le récipient de stockage (2) comporte une zone de volume inférieure (2") ainsi qu'une admission pour la formation du support de réservoir (5), sous la forme d'une admission par serrage (6) du genre col ou d'une zone de talon (9) renfoncée avec une surface d'assise coudée, dans lequel
- l'unité de dosage (3) est disposée à l'extrémité inférieure de la zone de volume inférieure (2"), et
- l'introduction de force du support de réservoir (5) de l'unité de distribution, destinée à l'installation sûre de celle-ci dans le boîtier, est située dans une zone entre le point de gravité de l'unité de distribution conformément installée et remplie et l'extrémité supérieure de la zone de volume supérieure (2').

2. Distributeur selon la revendication 1, **caractérisé en ce que** l'admission du récipient de stockage (2) est une admission par serrage (6) du genre col, formée comme une bague renforcée et enfoncée dans une admission (7) du boîtier (1) pour la formation du support de réservoir (5).

3. Distributeur selon l'une des revendications précédentes, **caractérisé en ce que** la zone de volume supérieure (2') et la zone de volume inférieure (2") sont reliées entre elles par un assemblage par vissage, et la bague renforcée de l'admission par serrage (6) du genre col est formée par un collier de bridage de la zone de volume supérieure (2') ou de la zone de volume inférieure (2"), pourvu d'un filetage intérieur.

4. Distributeur selon la revendication 1, **caractérisé en ce que** l'admission est une zone de talon renfoncée (9), avec une surface d'assise coudée, prévue entre la zone de volume inférieure (2") et la zone de volume supérieure (2'), pour la formation de l'admission du récipient de stockage (2), avec la surface d'assise coudée vers l'intérieur en formant un angle y par rapport à la paroi latérale de la zone de volume (2'), le boîtier (1) comportant des surfaces d'appui (10) s'étendant les unes vers les autres et vers le bas, pour la formation d'un support de récipient de stockage, sur lesquelles peut être placée la surface d'assise de la zone de talon (9).

5. Distributeur selon l'une des revendications précédente, **caractérisé en ce que** l'ouverture de l'angle y est comprisse entre 10° et 170°.

6. Distributeur selon l'une des deux revendications précédentes, **caractérisé en ce que** la surface d'assise est conçue comme une surface annulaire périphérique.

7. Distributeur selon l'une des revendications précédentes, **caractérisé en ce que** le support de réservoir est conçu de telle manière, que l'unité de distribution ne peut être installée que dans une seule position dans le boîtier.

8. Distributeur selon l'une des revendications 4 à 7, **caractérisé en ce que** la surface d'assise et la surface d'appui (10) peuvent être reliées entre elles par enclenchement et de façon détachable, par un assemblage rainure/ressort.

9. Distributeur selon l'une des revendications 4 à 8, **caractérisé en ce que** la surface d'assise et la surface d'appui (10) sont des surfaces planes.

10. Distributeur selon l'une des revendications 4 à 8, **caractérisé en ce que** la surface d'assise et la surface d'appui (10) sont des surfaces voûtée.

11. Distributeur selon l'une des revendications 4 à 10, **caractérisé en ce que** la surface d'appui (10) est formée par la face supérieure d'une zone de boîtier conçue en forme de U, capable d'entourer la zone de volume supérieure (2').

12. Distributeur selon l'une des revendications précédentes, **caractérisé en ce qu'**une rainure est prévue entre la zone de volume supérieure (2') et la zone de volume inférieure (2''), dont le bord supérieur forme la surface d'assise et dans laquelle peut être insérée la zone conçue en forme de U, avec la surface d'appui (10).

13. Distributeur selon l'une des deux revendications précédentes, **caractérisé en ce que** la surface d'appui en forme de U est conçu de façon pliable et de manière à ce que l'ouverture en forme de U présente tout d'abord une section transversale qui s'élargit, puis à son extrémité une section transversale qui se rétrécit à nouveau légèrement, de sorte que la zone de volume inférieure (2") peut être insérée élastiquement dans la surface d'appui en forme de U.

14. Distributeur selon l'une des revendications 4 à 10, **caractérisé en ce que** la surface d'appui (10) est conçue en forme de cercle, le diamètre intérieur étant plus petit que le plus grand diamètre extérieur de la zone de volume inférieure (2''), de sorte que la zone de volume inférieure (2") peut être insérée à travers la surface d'appui (10).

15. Distributeur selon l'une des revendications précédentes, **caractérisé en ce que** du côté de la zone de volume supérieure (2'), la zone de volume inférieure (2") s'étend tout d'abord de façon rectiligne vers le bas avec un premier tronçon, tout en comportant un deuxième tronçon détourné de la zone de volume supérieure (2'), qui est coudé latéralement en formant un angle α par rapport au premier tronçon.

16. Distributeur selon l'une des revendications précédentes, **caractérisé en ce que** l'angle α est inférieur à 40°, en particulier inférieur à 30°.

17. Distributeur selon l'une des revendications précédentes, **caractérisé en ce que** le deuxième tronçon comporte des éléments de renforcement, en particulier sous forme de rainures ou de creux emboutis, pour la constitution d'une stabilisation de forme.

18. Distributeur selon l'une des revendications précédentes, **caractérisé en ce que** le mécanisme d'actionnement (4) comprend une touche à pression (8) montée de façon pivotante sur le boîtier (1) et capable d'exercer une force de pression sur l'unité de dosage (3), l'unité de dosage (3) comportant une buse actionnable suite à la force de pression, apte à délivrer la dose de substance définie lors d'un actionnement.

19. Distributeur selon l'une des revendications précédentes, **caractérisé en ce que** la touche à pression (8) est formée par une plaque plane et par un moyen de transmission de force, disposé du côté tourné vers l'unité de dosage (3) et relié avec la plaque, sous la forme d'une épine d'actionnement agissant sur l'unité de dosage (3).

20. Distributeur selon la revendication 18, **caractérisé en ce que** la touche à pression (8) est formée par une plaque plane, dot la surface de contact tournée vers l'unité de dosage (3) est inclinée par rapport à la surface de contact de l'unité de dosage (3), en formant un angle inférieur à 90°.

21. Distributeur selon l'une des revendications 18 à 20, **caractérisé en ce que** le boîtier (1) comprend une pièce de base apte à être montée sur un mur, et une pièce de couvercle pivotant sur la pièce de base pour le remplissage, la pièce de couvercle formant la touche à pression (8).

22. Distributeur selon l'une des revendications précédentes, **caractérisé en ce que** la zone de volume inférieure (2") est formée par un canal étanché au fluide, situé entre l'unité de dosage (3) et le reste du récipient de stockage (2).

23. Distributeur selon l'une des revendications précédentes, **caractérisé en ce que** à zone de volume inférieure (2") comporte, au moins par endroits, en particulier dans une région voûtée, une zone de paroi formée comme un accordéon.

24. Distributeur selon la revendication 22, **caractérisé en ce que** la zone de volume inférieure (2") est conçue comme un tuyau souple.

25. Distributeur selon l'une des revendications précédente, **caractérisé en ce qu'**il est prévu une pièce d'espacement en forme de tuyau ou de barrette, qui relie l'extrémité de la zone de volume inférieure (2") qui est tournée vers l'admission par serrage du genre col avec la zone de volume supérieure (2').

26. Distributeur selon l'une des revendications précédents **caractérisé en ce qu'**il est conçu comme un distributeur de mousse, dans lequel l'unité de dosage (3) est conçue comme une pompe de dosage et la substance liquide est apte à mousser dans le récipient de stockage (2), par un mouvement d'actionnement, avant d'être délivrée dans la dose définie.

27. Distributeur selon l'une des revendications précédentes, **caractérisé en ce que** la pompe de dosage est une pompe mécanique.

28. Distributeur selon l'une des revendications précédentes, **caractérisé en ce que** le boîtier (1) comporte un support de pression dans la région inférieure, sur laquelle peut s'appuyer la zone de volume inférieure (2") lors de l'application d'une force de pression sur l'unité de dosage.

29. Distributeur selon l'une des revendications précédentes, **caractérisé en ce que** le support de pression repose au moins par endroits sur une enveloppe extérieure de la zone de volume inférieure (2").

30. Unité de distribution destinée à être insérée dans un boîtier d'un distributeur selon la revendication 1, dans laquelle
- l'unité de distribution est formée par un récipient de stockage (2) pour une substance à délivrer, et par une unité de dosage (3) reliée au récipient de stockage (2), par laquelle la substance peut être délivrée par doses définies, et comportant un mécanisme d'actionnement (4), capable d'actionner l'unité de dosage (3) suite à une l'exercice d'une force d'actionnement, en vue de la distribution d'une dose définie de substance, et
- le récipient de stockage (2) comporte une zone de volume supérieure (2'), une zone de volume inférieure (2''), ainsi qu'une admission sous la forme d'une admission par serrage (6) du genre col ou bien d'une zone de talon renfoncée (9), avec une surface d'assise coudée, pour la formation d'un support de réservoir (5), avec le boîtier du distributeur, l'unité de dosage (3) étant disposée à l'extrémité inférieure de la zone de volume inférieure (2''), **caractérisée en ce que**
pour l'installation sûre de l'unité de distribution remplie dans le boîtier du distributeur, l'admission du récipient de stockage (2) est prévue dans une région située entre le point de gravité de l'unité de distribution conformément installée et remplie et l'extrémité supérieure de la zone de volume supérieure (2').

31. Unité de distribution selon la revendication 30, **caractérisée en ce que** l'admission est conçue comme une admission par serrage du genre col (6), avec une bague renforcée apte à être insérée dans une admission du boîtier (1),

32. Unité de distribution selon la revendication 30, destinée à être installée dans un distributeur selon la revendication 4, **caractérisée en ce que** l'admission est formée par une zone de talon renfoncée (9) de la zone de volume supérieure (2'), qui est disposée entre son extrémité supérieure et son extrémité inférieure, en vue de la formation du support de réservoir (5) dans la zone de volume supérieure (2'), et comporte une surface d'assise coudée vers l'intérieur en formant un angle y par rapport à la paroi latérale de la zone de volume (2') et conçue pour coopérer avec une surface d'appui (10) correspondant à l'inclinaison, prévue dans le boîtier du distributeur (1).
